# EUROPÄISCHE PATENTANMELDUNG

(11) **EP 1 346 663 A1**
(43) Veröffentlichungstag der Anmeldung: **24.09.2003**
(21) Anmeldenummer: 03005828.3
(22) Anmeldetag: 14.03.2003
(51) Int. Cl.: A47B 88/02, E05B 65/46

(54) **Anordnung zur Sicherung eines Racks**

(30) Priorität: 20.03.2002 DE 10212376
(71) Anmelder: Fujitsu Siemens Computers GmbH, 81739 München (DE)
(72) Erfinder: Muehsam, Gerhard, 86343 Königsbrunn (DE)
(74) Vertreter: Epping Hermann & Fischer

(57) **Zusammenfassung**

Die Erfindung betrifft eine Anordnung zum Absichern eines Racks (2) bei ausgezogenen Einschüben (3) gegen umkippen, wobei ein Seil (1) das über mehrere Rollen (9,8,7) an den Einschüben (3) und am Rack (2) befestigt ist ein zu weites Herausziehen der Einschübe (3) verhindert.

## Beschreibung

Die Erfindung betrifft eine Anordnung zur Sicherung eines Racks mit mehreren übereinander angeordneten Einschüben gegen Umkippen.

Bei den meisten bisher auf dem Markt erhältlichen Racks, wie z.B. einigen Racks der Firmen Knürr, Rittal, Siemens und Fujitsu Siemens Computers gibt es entweder gar keine Absicherung gegen das Umkippen oder man versucht, durch Vergrößerung der Standfläche mehr Stabilität zu erreichen.

Das Problem bei dieser Art der Absicherung besteht darin, daß eine zusätzliche Standfläche gegenüber einem herkömmlichen Rack ohne Absicherung benötigt wird und das Gewicht des Racks vergrößert wird. Ausserdem besteht trotz einer vergrößerten Standfläche die Möglichkeit, dass, falls besonders schwere Einschübe oder mehrere Einschübe gleichzeitig ausgezogen werden, das Rack nach vorne umkippt.

Der Erfindung liegt daher die Aufgabe zugrunde, eine Lösung aufzuzeigen, daß die Einschübe des Racks nur soweit ausgezogen werden können, daß das Rack nicht umkippen kann.

Die Aufgabe wird erfindungsgemäß dadurch gelöst, daß in dem Rack ein Seil mit einer definierten Länge verläuft, das mit den Einschüben verbunden ist.

Ein Vorteil der Erfindung besteht darin, daß kein zusätzlicher Standplatz benötigt wird, da sich das Seilsystem innerhalb des Racks befindet.

Ein weiterer Vorteil ist darin zu sehen, daß durch das Seil und die Befestigungen des Seils an den Einschüben und dem Rack, die Gewichtszunahme nur gering ist.

Gemäß einer bevorzugten Ausführung kann die Länge des Seils je nach Gewicht der Einschübe variiert werden, so daß bei leichten Einschüben zwei oder mehrere Einschübe gleichzeitig herausgezogen werden können und bei schweren Einschüben nur einer oder gar keiner ganz ausgezogen werden kann.

In der Regel ist es günstig alle Einschübe durch das Seil miteinander zu verbinden, damit jeder einzelne Einschub nur in Abhängigkeit von den anderen Einschüben bewegt werden kann.

Günstigerweise wird das Seil an den Einschüben über Halterungen befestigt, durch welche das seil hindurchlaufen kann.

In einer bevorzugten Ausführungsform bestehen die Halterungen an den Einschüben aus drehbaren Rollen, wodurch eine schnelle Abnützung des durchlaufenden Seils verhindert wird.

Günstig ist es an der Rückseite des Racks pro Einschub zwei örtlich fixierte übereinander angeordnete Umlenkrollen vorzusehen, deren Höhe so gewählt ist, dass die Halterung an dem Einschub in der Höhe zwischen ihnen liegt. Durch die Umlenkrollen wird eine Berührung des Seils mit den benachbarten Einschüben vermieden.

Vorteilhafterweise ist das Seil an einem Ende fixiert, durch die Halterungen gezogen und am anderen Ende auf eine Sicherheitsrolle aufgerollt. Die Sicherheitsrolle weist eine Feder auf, so daß das Seil beim Einschieben eines Einschubs aufgerollt wird.

Nachfolgend wird die Erfindung anhand eines in den Zeichnungen dargestellten Ausführungsbeispiels erläutert.

In den Zeichnungen zeigen:
- Figur 1: eine Seitenansicht eines Racks mit Einschüben und Umkipp-Sicherung
- Figur 2: eine Seitenansicht gemäß Figur 1 mit einem ausgezogenen Einschub.

Figur 1 zeigt die Seitenansicht eines Racks 2 mit fünf eingeschobenen Einschüben 3, die an ihrer Rückseite über ein Seil 1 miteinander verbunden sind, welches an der Ober- und Unterseite des Racks 2 befestigt ist.

Die Einschübe 3 sind mit Hilfe von Teleskopschienen 4 ausziehbar in dem Rack 2 aufgehängt.

An der Oberseite des Racks 2 befindet sich eine Seilbefestigung 5, an der ein Ende des Seils 1 fixiert ist.

An der Rückseite der Einschübe 3 befinden sich Halterungen 6, die als drehbare Rollen 9 ausgebildet sind und über welche das Seil 1 läuft.

Am Rack befinden sich des weiteren Umlenkrollen 8, über die das Seil 1 ebenfalls läuft.

Die Umlenkrollen sind so angeordnet, dass das Seil 1 beim Ausziehen eines Einschubes nicht einen darüber oder darunter angeordneten Einschub 3 berührt, oder nach vorne drücken kann.

An der Unterseite des Racks 2 ist das Seil 1 auf einer federnden Sicherheitsrolle 7 derart aufgerollt, daß beim Herausziehen eines Einschubs 3 das Seil 1 abgerollt wird und beim Einschieben des Einschubs 3 wieder eingerollt wird.

An dieser Sicherheitsrolle 7 kann die auszuziehende Seillänge eingestellt werden.

Figur 2 zeigt ein Rack gemäß Figur 1 mit einem ausgezogenen Einschub.

Falls das Gewicht der Einschübe 3 sehr gering ist und beim Ausziehen von nur einem Einschub keine Gefahr des Kippens des Racks 2 besteht, kann die Länge des Seils 1 so variiert werden, daß auch zwei oder mehrere Einschübe 3 gleichzeitig ausgezogen werden können.

### Bezugszeichenliste

- 1: Seil
- 2: Rack
- 3: Einschub
- 4: Teleskopschiene
- 5: Seilbefestigung
- 6: Halterung
- 7: Sicherheitsrolle
- 8: Umlenkrolle
- 9: Rolle

## Patentansprüche

1. Anordnung zur Sicherung eines Racks (2) mit mehreren übereinander angeordneten Einschüben (3) gegen Umkippen
**dadurch gekennzeichnet, dass** in dem Rack (2) ein Seil (1) mit einer definierten Länge verläuft das mit den Einschüben (3) verbunden ist.

2. Anordnung nach Anspruch 1
**dadurch gekennzeichnet, dass** alle Einschübe (3) durch das Seil verbunden sind.

3. Anordnung nach Anspruch 1 und 2
**dadurch gekennzeichnet, dass** das Seil (1) durch entsprechende Halterungen (6) an den Einschüben (3) so hindurchgeschlauft ist, dass bei einer Bewegung der Einschübe (3) das Seil (1) durch die Halterungen (6) laufen kann.

4. Anordnung nach Anspruch 1 bis 3
**dadurch gekennzeichnet, dass** die Halterungen (6) als drehbare Rollen (9) ausgebildet sind.

5. Anordnung nach Anspruch 1 bis 4
**dadurch gekennzeichnet, dass** das Seil (1) an einem Ende an einer Seilbefestigung (5) fixiert ist und am anderen Ende auf einer federnden Sicherheitsrolle (7) aufgerollt ist.

6. Anordnung nach Anspruch 1 bis 5
**dadurch gekennzeichnet, dass** beim Herausziehen der Einschübe (3) das Seil (1) von der Sicherheitsrolle (7) abgerollt wird.

7. Anordnung nach Anspruch 1 bis 6
**dadurch gekennzeichnet, dass** die definierte Seillänge ein zu weites Herausziehen der Einschübe (3) verhindert.

8. Anordnung nach Anspruch 1 bis 7
**dadurch gekennzeichnet, dass** die Länge des Seils (1) je nach Gewicht der Einschübe (3) einstellbar ist.
